# EUROPÄISCHE PATENTSCHRIFT

(11) **EP 0 856 089 B1**
(45) Veröffentlichungstag und Bekanntmachung des Hinweises auf die Patenterteilung: **03.05.2000**
(21) Anmeldenummer: 96932361.7
(22) Anmeldetag: 25.09.1996
(51) Int. Cl.: E04C 2/32, E04C 2/20, E04C 2/22, E04C 2/34

(54) **PLATTENFÖRMIGES BAUELEMENT**
PANEL-SHAPED BUILDING ELEMENT
ELEMENT DE CONSTRUCTION EN FORME DE PANNEAU

(30) Priorität: 18.10.1995 AT 56995 U
(43) Veröffentlichungstag der Anmeldung: 05.08.1998
(73) Patentinhaber: A. Jandl Patentholding KEG, 9421 Eitweg (AT)
(72) Erfinder: Jandl, Adolf, 9421 Eitweg (AT)
(74) Vertreter: Beer, Manfred, Dipl.-Ing.
(86) Internationale Anmeldenummer: AT9600173
(87) Internationale Veröffentlichungsnummer: WO9714857

(56) Entgegenhaltungen:
- EP-A- 0 054 199
- DE-A- 1 484 322
- DE-A- 4 327 503
- DE-A- 4 413 953
- DE-B- 1 909 071
- DE-U- 1 876 219
- FR-A- 2 220 638
- FR-A- 2 644 494

## Beschreibung

Die Erfindung betrifft eine Bauplatte mit den Merkmalen des einleitenden Teils von Anspruch 1.

Aus der DE 1 484 322 A1 ist ein Verbundelement bekannt, das aus einem Faltwerk und einer beidseitig angeordneten Wärmeisolierung in Form eines in die Falten zwischen den Schenkeln des Faltwerks eingeschäumten Kunstschaumstoffs besteht. Die beiden Großflächen des bekannten Bauelementes sind mit einer Verkleidung aus Abdeckfolien bedeckt.

Der Erfindung liegt die Aufgabe zu Grunde, ausgehend von der DE 1 484 322 A1, eine vereinfachte Konstruktion einer Bauplatte zur Verfügung zu stellen, das als Decken-, Wand-, Boden- oder Dachelement eingesetzt werden kann.

Erfindungsgemäß wird diese Aufgabe mit den Merkmalen des Anspruches 1 gelöst.

Bevorzugte und vorteilhafte Ausgestaltungen der erfindungsgemäßen Bauplatte sind Gegenstand der Unteransprüche.

Von Vorteil bei der erfindungsgemäßen Bauplatte ist es, daß es durch entsprechende Wahl der Form des Faltwerkes und gegebenenfalls durch das Anbringen einer ein- oder beidseitigen Beplankung einfach und ohne Aufgabe des erfindungsgemäßen Prinzips an den jeweiligen Einsatzzweck leicht angepaßt werden kann.

Die im Rahmen der Erfindung verwendbaren Kunstschaumstoffe sind nicht auf Polyurethan- oder Polystyrolkunststoffe beschränkt, auch andere schäumbare Kunststoffe, z.B. solche auf Pflanzen-(Raps-)ölbasis sind mit Vorteil verwendbar.

Von besonderem Vorteil ist es, daß das in der erfindungsgemäßen Bauplatte vorgesehene Faltwerk mit Durchbrechungen (Löcher beliebiger Form) versehen ist, da dann der beidseits des Faltwerkes vorgesehene Kunstschaumstoff über seine sich durch die Durchbrechungen erstreckenden Teile einstückig ist, so daß die tragende Funktion des Kunstschaumstoffes erhöht wird. Auch besteht bei Durchbrechungen im Faltwerk der Vorteil, daß der aufzuschäumende Kunststoff bei der Herstellung der erfindungsgemäßen Bauplatte nur auf einer Seite des Faltwerkes angeordnet zu werden braucht, und dennoch unter der Wirkung des Aufschäumdruckes auch die andere Seite des Faltwerkes vollständig ausfüllt.

Weitere Einzelheiten und Vorteile der erfindungsgemäßen Bauplatte ergeben sich aus der nachstehenden Beschreibung, in welcher auf die angeschlossenen Zeichnung Bezug genommen ist, in der die Figuren 1 bis 4 verschiedene Ausführungsformen einer erfindungsgemäßen Bauplatte im Querschnitt zeigen.

Bei der in Fig. 1 gezeigten Ausführungsform einer erfindungsgemäßen Bauplatte 1 besteht das Faltwerk 2 aus Holzfaser- oder -spanwerkstoff mit Faltungen 6 und ist mit beidseitig angeordneten Beplankungen 4 versehen. Die Hohlräume zwischen den Beplankungen 4 und den von den Faltungen 6 ausgehenden Schenkeln 8 des Faltwerkes 2 sind mit Kunstschaumstoff vollständig ausgefüllt.

Dabei wird der Kunstschaumstoff 7, der beispielsweise ein Polyurethan- oder ein Polystyrolschaum ist, in den Hohlräumen aufgeschäumt, so daß er nicht nur die Hohlräume ausfüllt, sondern auch als Kleber wirkt, welcher die Beplankungen 4 am Faltwerk 2 festlegt, so daß sich eine einheitliche, stabile Bauplatte 1 ergibt.

In den Schenkeln 8 des Faltwerkes 2 sind Durchbrechungen (Löcher) vorzusehen, damit sich der Kunstschaumstoff 7 einstückig durch das Faltwerk 2 erstrecken kann und somit die Festigkeit der Bauplatte 1 erhöht wird.

Bei den in Fig. 1 bis 4 gezeigten Ausführungsformen reichen die Faltungen 6 des Faltwerkes 2 nicht bis an die Innenflächen 5 der Beplankungen 4 bzw. bis an die Außenflächen 9 des Kunstschaumstoffes 7.

Fig. 2 zeigt eine Ausführungsform, bei welcher die Bauplatte 1 ohne Beplankungen 4 ausgeführt ist. Diese Ausführungsform wird in einer Form hergestellt, und besitzt glatte Außenflächen 9, die unmittelbar mit einer Oberflächenbehandlung versehen werden, z.B. tapeziert, bemalt und/oder verputzt werden kann. Die Außenflächen 9 können aber auch mit einer der vorgesehenen Oberflächenbehandlung angepaßten Struktur (gerillt, genoppt usw.) ausgebildet sein.

Die in Fig. 3 gezeigte Ausführungsform der erfindungsgemäßen Bauplatte 1 besitzen eine den Figuren 1 und 2 ähnliche Konstruktion, wobei hier die Schenkel 8 des Faltwerkes 2 aus Holzbrettern, die im Bereich der Faltungen 6 miteinander verbunden sind, gebildet ist.

Bei der in Fig. 4 gezeigten Ausführungsform der erfindungsgemäßen Bauplatte 1 ist das Faltwerk 2 ein gefaltetes Blech (beispielsweise rohes, verzinktes oder sonst oberflächenbehandeltes Stahlblech), das Durchbrüche 15 aufweist, und dessen Faltform trapezförmig ausgeführt ist. Es ist, eine Ausführungsform mit beidseitiger Beplankung 4, eine Ausführungsform mit nur einseitiger Beplankung 4 oder eine Ausführungsform ohne Beplankungen (Fig. 4) vorgesehen.

Bei der in Fig. 4 gezeigten Ausführungsform sind die parallel zur Ebene der Bauplatte 1 verlaufenden Abschnitte 14 im Abstand von den Außenflächen 9 der Bauplatte 1 angeordnet, so daß sie außen vom Kunstschaumstoff 7 (Polyurethan- oder Polystyrolschaum) bedeckt sind.

Bei der in Fig. 4 gezeigten Ausführungsform sind die an den Schmalseiten 10 liegenden Schenkel 8 des Faltwerks 2 nach innen abgewinkelt und verlaufen parallel zur Ebene der Bauplatte 1, so daß die Enden 16 des Blechs sicher in der Bauplatte 1 gehalten sind.

Die Hohlräume zwischen den Schenkeln 8 des Faltwerkes 2 sind mit Kunstschaumstoff vollständig ausgefüllt.

Gemeinsam ist den in den Figuren 1 bis 4 gezeigten Ausführungsformen der erfindungsgemäßen Bauplatte 1, daß die sich senkrecht zur Bildebene erstreckenden Schmalseiten 10 der Bauplatte 1 gegengleich profiliert sind, so daß Bauplatten 1 - auch mit unterschiedlichem Aufbau - fugenlos aneinandergefügt und miteinander beispielsweise durch Kleben verbunden werden können. Die Ausbildung der Schmalseiten 10 setzt sich aus einer Schrägfläche 11 und zwei zur Ebene der Bauplatte 1 senkrechten Abschnitten 12 zusammen. Dabei werden die Schrägflächen 11 von der äußeren Fläche der randseitigen Schenkel 8 des Faltwerkes 2 gebildet. Die Abschnitte 12 können durch die Seitenränder der Beplankungen 4 gebildet sein (Fig. 1). Dabei ist bei der in Fig. 2, 3 und 4 gezeigten Ausführungsform durch eine entsprechende Ausbildung der Form, in welcher die Bauplatte 1 hergestellt wird, dafür gesorgt, daß an den Schmalseiten 10 der Bauplatte 1 die senkrecht zur Bauplatte 1 verlaufenden Abschnitte 12 vorgesehen sind, die durch die Schrägfläche 11 miteinander verbunden sind.

Vorteilhaft bei der erfindungsgemäßen Bauplatte 1 ist es, daß sie nicht als (Latent-)Wärmespeicher wirkt, so daß durch erfindungsgemäße Bauplatten umgrenzte Räume rasch und mit geringem Energieaufwand beheizt oder gekühlt werden können.

## Patentansprüche

1. Bauplatte, bestehend aus einem Faltwerk (2) und einer beidseitig angeordneten Wärmeisolierung (7), in Form von in die Falten zwischen Schenkeln (8) des Faltwerks (2) unmittelbar eingeschäumtem Kunstschaumstoff (7), dadurch gekennzeichnet, daß im Faltwerk (2) Durchbrechungen (15), insbesondere in dessen Schenkeln (8), vorgesehen sind, daß die äußeren Teile (14) des Faltwerks im Abstand von den Außenflächen (9) des Kunstschaumstoffs (7) angeordnet und außen vom Kunstschaumstoff (7) bedeckt sind, und daß die Schmalseiten (10) der Bauplatte (1) wenigstens bereichsweise von an den Rändern der Bauplatte (1) liegenden Schenkeln (8) des Faltwerks (2) gebildet sind.

2. Bauplatte nach Anspruch 1, dadurch gekennzeichnet, daß der Kunstschaumstoff (7) ein Polyurethanschaum oder ein Polystyrolschaum ist.

3. Bauplatte nach Anspruch 1 oder 2, dadurch gekennzeichnet, daß ein- oder beidseitig eine Beplankung (4) vorgesehen ist.

4. Bauplatte nach Anspruch 3, dadurch gekennzeichnet, daß die Beplankung (4) eine Holzplatte ist.

5. Bauplatte nach Anspruch 3, dadurch gekennzeichnet, daß die Beplankung (4) eine Gipswerkstoffplatte, beispielsweise eine Gipskartonplatte, ist.

6. Bauplatte nach einem der Ansprüche 1 bis 5, dadurch gekennzeichnet, daß die parallel zu den Faltungen (6) des Faltwerks (2) ausgerichteten Schmalseiten (10) der Bauplatte (1) gegengleich profiliert sind.

7. Bauplatte nach einem der Ansprüche 1 bis 6, dadurch gekennzeichnet, daß im Anschluß an die schräg zur Ebene der Bauplatte (1) verlaufenden Bereiche (11) der Schmalseiten (10) senkrecht zur Ebene der Bauplatte (1) ausgerichtete Abschnitte (12) angeordnet sind.

8. Bauplatte nach Anspruch 7, dadurch gekennzeichnet, daß die senkrecht zur Ebene der Bauplatte (1) ausgerichteten Abschnitte (12) der Schmalseiten (10) von den Seitenrändern der Beplankung (3) gebildet sind.

9. Bauplatte nach Anspruch 7, dadurch gekennzeichnet, daß die senkrecht zur Ebene der Bauplatte (1) ausgerichteten Abschnitte (12) der Schmalseiten (10) vom Kunstschaumstoff (7) gebildet sind.

10. Bauplatte nach einem der Ansprüche 1 bis 9, dadurch gekennzeichnet, daß das Faltwerk (2) ein Formteil aus Holzfaser- oder Holzspanwerkstoff oder Gipswerkstoff, wie Gipskarton, ist.

11. Bauplatte nach einem der Ansprüche 1 bis 9, dadurch gekennzeichnet, daß das Faltwerk (2) aus Holzbrettern zusammengesetzt ist .

12. Bauplatte nach einem der Ansprüche 1 bis 9, dadurch gekennzeichnet, daß das Faltwerk (2) aus Blech besteht.

13. Bauplatte nach einem der Ansprüche 1 bis 12, dadurch gekennzeichnet,daß das Faltwerk (2) trapezförmig gefaltet ist.

14. Bauplatte nach Anspruch 12 oder 13, dadurch gekennzeichnet, daß die freien Enden (16) des das Faltwerk (2) bildenden Blechs nach innen abgewinkelt sind.

15. Bauplatte nach Anspruch 14, dadurch gekennzeichnet, daß die abgewinkelten Enden (16) parallel zur Ebene der Bauplatte (1) ausgerichtet sind.

## Claims

1. Building panel comprising a folded structure (2) and heat insulation (7) disposed on both sides, said insulation having the form of synthetic foamed material (7) which is directly foamed into the folds between the legs (8) of the folded structure (2), characterised in that through-openings (15) are provided in the folded structure (2), particularly in the legs (8) of said folded structure, in that the outer parts (14) of the folded structure are disposed at a spacing from the external surfaces (9) of the synthetic foamed material (7) and are covered externally by the synthetic foamed material (7), and in that the narrow faces (10) of the building panel (1) are formed at least in a region by the legs (8) of the folded structure (2), which legs are situated at the edges of the building panel (1).

2. Building panel according to claim 1, characterised in that the synthetic foamed material (7) is a foamed polyurethane or a foamed polystyrene.

3. Building panel according to claim 1 or 2, characterised in that planking (4) is provided on one or both sides.

4. Building panel according to claim 3, characterised in that the planking (4) is a wood panel.

5. Building panel according to claim 3, characterised in that the planking (4) is a gypsum material panel, for example a gypsum plaster board.

6. Building panel according to one of the claims 1 to 5, characterised in that the narrow faces (10) of the building panel (1), which faces are orientated parallel to the folds (6) of the folded structure (2), are profiled in a diametrically opposed way.

7. Building panel according to one of the claims 1 to 6, characterised in that portions (12), which are orientated perpendicular to the plane of the building panel (1), are disposed in contact with the regions (11) of the narrow faces (10), which regions extend diagonally to the plane of the building panel (1).

8. Building panel according to claim 7, characterised in that the portions (12) of the narrow faces (10), which portions are orientated perpendicular to the plane of the building panel (1), are formed by the side edges of the planking (3).

9. Building panel according to claim 7, characterised in that the portions (12) of the narrow faces (10), which portions are orientated perpendicular to the plane of the building panel (1), are formed from synthetic foamed material (7).

10. Building panel according to one of the claims 1 to 9, characterised in that the folded structure (2) is a structural part made of wood fibre or wood chip material or gypsum material, such as plasterboard.

11. Building panel according to one of the claims 1 to 9, characterised in that the folded structure (2) is composed of wooden slats.

12. Building panel according to one of the claims 1 to 9, characterised in that the folded structure (2) is made of sheet metal.

13. Building panel according to one of the claims 1 to 12, characterised in that the folded structure (2) is folded trapezoidally.

14. Building panel according to claim 12 or 13, characterised in that the free ends (16) of the sheet metal forming the folded structure (2) are bent over inwardly.

15. Building panel according to claim 14, characterised in that the bent-over ends (16) are orientated parallel to the plane of the building panel (1).

## Revendications

1. Panneau de construction comprenant une ossature plissée (2) et une isolation thermique (7) appliquée sur les deux faces, sous la forme d'une mousse de matière plastique (7) expansée directement dans les plis, entre les segments (8) de l'ossature plissée(2), caractérisé par le fait que des passages (15) sont prévus dans l'ossature plissée (2), en particulier dans les segments (8) de celle-ci, par le fait que les parties extérieures (14) de l'ossature plissée sont disposées à distance des faces extérieures (9) de la mousse de matière plastique (7) et sont couvertes côté extérieur par ladite mousse de matière plastique (7) et par le fait que les petits côtés (10) du panneau de construction (1) sont formés, par endroits au moins, par des segments (8) de l'ossature plissée (2) situés sur les bords desdits panneaux de construction (2).

2. Panneau de construction selon la revendication 1, caractérisé par le fait que la mousse de matière plastique (7) est une mousse de polyuréthane ou une mousse de polystyrène.

3. Panneau de construction selon la revendication 1 ou 2, caractérisé par le fait qu'un habillage (4) est prévu sur une face ou sur les deux faces.

4. Panneau de construction selon la revendication 3, caractérisé par le fait que l'habillage (4) est un panneau de bois.

5. Panneau de construction selon la revendication 3, caractérisé par le fait que l'habillage (4) est: un panneau de matériau à base de plâtre, en particulier un panneau plâtre-carton.

6. Panneau de construction selon une des revendications 1 à 5, caractérisé par le fait que les petits côtés (10) du panneau de construction (1) orientés parallèlement aux plis (6) de l'ossature plissée (2) sont pourvus d'un profil en opposition.

7. Panneau de construction selon une des revendications 1 à 6, caractérisé par le fait que des parties (12) perpendiculaires au plan du panneau de construction (1) sont disposées à la suite des zones (11) des petits côtés (10) qui s'étendent en biais par rapport au plan du panneau de construction (1).

8. Panneau de construction selon la revendication 7, caractérisé par le fait que les parties (12) des petits côtés (10), perpendiculaires au plan du panneau de construction (1), sont formées par les bords matériaux de l'habillage (4).

9. Panneau de construction selon la revendication 7, caractérisé par le fait que les parties (12) des petits côtés (10), perpendiculaires au plan du panneau de construction (1), sont formées par la mousse de matière plastique (7).

10. Panneau de construction selon une des revendications 1 à 9, caractérisé par le fait que l'ossature plissée (2) est une pièce façonnée en un matériau à base de fibres de bois ou de particules de bois, ou en un matériau à base de plâtre, tel que du plâtre-carton.

11. Panneau de construction selon une des revendications 1 à 9, caractérisé par le fait que l'ossature plissée (2) est formée de planches de bois.

12. Panneau de construction selon une des revendications 1 à 9, caractérisé par le fait que l'ossature plissée (2) est en tôle

13. Panneau de construction, selon une des revendications 1 à 12, caractérisé par le fait que l'ossature plissée (2) est plissée en forme de trapèze.

14. Panneau de construction selon la revendication 12 ou 13, caractérisé par le fait que les extrémités libres (16) de la tôle constituant l'ossature plissée (2) sont repliées vers l'intérieur.

15. Panneau de construction selon la revendication 14, caractérisé par le fait que les extrémités (16) repliées sont parallèles au plan du panneau de construction (1).
